# EUROPÄISCHE PATENTSCHRIFT

(11) **EP 1 208 790 B1**
(45) Veröffentlichungstag und Bekanntmachung des Hinweises auf die Patenterteilung: **25.10.2006**
(21) Anmeldenummer: 01125828.2
(22) Anmeldetag: 30.10.2001
(51) Int. Cl.: A47L 15/42, A47L 15/46, G01N 21/53

(54) **Geschirrspülmaschine mit einer Einrichtung zur Verhinderung einer Schaum- oder Luftblasenansammlung in der Messzone eines Trübungssensors**
Dishwasher provided with a device for impeding the accumulation of air bubbles and foam in the measurement area of a turbidity sensor
Lave-vaisselle équipé d'un dispositif pour éviter la concentration de bulles d'air et de mousse dans la région de mesure d'un capteur de turbidité

(30) Priorität: 28.11.2000 DE 10059112
(43) Veröffentlichungstag der Anmeldung: 29.05.2002
(73) Patentinhaber: Miele & Cie. KG, 33332 Gütersloh (DE)
(72) Erfinder: Ekelhoff, Erik, 33611 Bielefeld (DE)

(56) Entgegenhaltungen:
- US-A- 5 140 168
- US-A- 5 331 177
- US-A- 5 800 628

## Beschreibung

Geschirrspülmaschine mit einer Einrichtung zur Verhinderung einer Schaum- oder Luftblasenansammlung in der Messzone eines Trübungssensors

Die Erfindung betrifft eine Geschirrspülmaschine mit einer Einrichtung zur Verhinderung einer Schaum- oder Luftblasenansammlung in der strömungsberuhigten Messzone eines im Spülwasserkreislauf angeordneten Trübungssensors. US-A-5 331 177 beschreibt ein solche Maschine.

Bei programmgesteuerten Geschirrspülmaschinen, welche zur Optimierung des Spülprogrammlaufs Trübungssensoren einsetzen, besteht das Problem, dass sowohl in der Spülflüssigkeit schwimmende Schmutzpartikel als auch durch abgelöste Speisereste verursachte Schaum- und Luftblasen die Messstrecke des Sensors durchwandern, wobei entsprechend den Verunreinigungen und Luftbeimengungen der Spülflüssigkeit verrauschte analoge Mess-Signale von mehr oder weniger hohen Spannungspegeln am Ausgang des Lichtempfängers erzeugt werden. Die verrauschten Mess-Signale kennzeichnen den jeweiligen Grad der Verschmutzung der Spülflüssigkeit, werden aber gravierend durch den mittransportierten Blasenund/oder Schaumanteil verfälscht. Dies erschwert eine dem tatsächlichen Laugenverschmutzungsgrad entsprechende digitale Signalaufbereitung zur Steuerung des Spülprozesses. Zur Lösung dieses Problems wurde bereits vorgeschlagen, die umlaufende Spülflüssigkeit innerhalb der Messzone strömungsberuhigt zu transportieren.

Der Erfindung liegt die Aufgabe zugrunde, eine Schaum- oder Luftblasenansammlung in der Spülflüssigkeit im Bereich der Messzone des Trübungssensors zu verhindern.

Erfindungsgemäß wird diese Aufgabe mit den Merkmalen des Patentanspruchs 1 gelöst. Vorteilhafte Ausgestaltungen und Weiterbildungen der Erfindung ergeben sich aus den nachfolgenden Unteransprüchen.

Durch die Erfindung ist vorteilhaft eine Trennung von Schaum und/oder Luftblasen aus der auf Trübung zu sensierenden Spülflüssigkeit im Bereich der Messzone des optischen Sensors möglich. Dies vereinfacht wesentlich die Signalauswertung, wobei durch die Mess-Strecke des optischen Sensors "schwimmenden" Partikel, die für kurze Augenblicke jeweils das Licht der Optik absorbieren, auch tatsächlich nur als Signalsprünge von Schmutzpartikeln erkannt, herausgefiltert und in verwertbare Signale umgewandelt werden können. Die digitalisierten Signalsprünge können anschließend durch den Rechner der elektronischen Geräte-Programmsteuerung zur Programmlaufsteuerung der Geschirrspülmaschine hinsichtlich der jeweils ermittelten Verschmutzungsart und -menge exakt ausgewertet werden, ohne dass in der Spülflüssigkeit mittransportierte Schaum- oder Luftblasen darauf Einfluss nehmen können.

Die Erfindung ist nachstehend anhand von Zeichnungen rein schematisch dargestellt und näher beschrieben. Es zeigt
- Figur 1: eine programmgesteuerte Geschirrspülmaschine im Querschnitt mit der vereinfachten Darstellung ihrer Bauelemente und ihrem Zubehör, wobei für die Feststellung des Verschmutzungsgrades der Spülflüssigkeit ein Trübungssensor im Wasserlauf des Gerätes vorgesehen ist,
- Figur 2: eine Einrichtung zur Verhinderung einer Schaum- oder Luftblasenansammlung in der Messzone des Trübungssensors,

Die Erfindung geht aus von einer elektronisch programmgesteuerten Geschirrspülmaschine (1), deren manuell oder automatisch anwählbare Spülprogramme jeweils Programmabschnitte, wie Vorspülen, Reinigen, Zwischenspülen und Klarspülen aufweisen, wobei je nach festgestelltem Verschmutzungsgrad des in die Maschine geladenen Geschirrs bzw. der Spülflüssigkeit die Vorspül- und/oder Zwischenspülgänge aus- oder zusätzlich eingesteuert werden können. Nach dem letzten Programmabschnitt Klarspülen schließt sich regelmäßig ein Programmabschnitt Trocknen an. Solche Geschirrspülmaschinen gehören zum allgemeinen Stand der Technik und weisen im wesentlichen Bauelemente und Zubehör auf, wie dies in Fig. 1 bei dem gezeigten Haushaltgerät vereinfacht dargestellt ist. Auf die konkrete Darstellung der nur beispielhaft als Blockbild gezeigten Programmsteuerung (P) des Gerätes ist der besseren Übersicht halber verzichtet worden.

Die mit (1) bezeichnete und schematisch dargestellte frontseitig zu beladende Haushalt-Geschirrspülmaschine besitzt einen Spülbehälter (2) und mehrere Sprüharme (3, 4, 5), die über und zwischen Geschirrkörben (6, 7) und einem separaten Besteckkorb (8) in unterschiedlichen Spülebenen im Spülbehälter (2) angeordnet sind. Die Sprüharme (3, 4, 5) werden über zugeordnete Zuleitungen (11, 12) von der umlaufenden Spülflüssigkeit einer vorgeschalteten Umwälzpumpe (9) gespeist, wobei die Spülflüssigkeit im Spülbetrieb ständig über eine Filtersiebkombination (10) geführt wird, die aus einem im Spülbehälterboden angeordneten Feinsieb sowie aus einem Grobsieb und einem Feinstsieb besteht. Dort werden Speisereste aus der Spülflüssigkeit (17) herausgefiltert. Der Besteckkorb (8) ist als Besteckschublade ausgebildet und in einer von den Geschirrkörben (6, 7)getrennten Spülebene über den beiden übereinander liegenden separaten Geschirrkörben (6, 7) im Spülbehälter (2) mit einem eigenen Sprüharm (5) angeordnet.

Die dem Spülbehälter (2) zum Geschirrspülen über einen Frischwasseranschluss (15) zugeführte Spülflüssigkeitsmenge ist weitestgehend von der Menge des zu reinigenden Geschirrs abhängig gesteuert. Darüber hinaus sind im Spülbetrieb zuzuführende Spülwassermengen oder Flüssigkeitswechsel auch von sich einstellenden Geschirrverschmutzungen abhängig. Insbesondere können sich Spülwasserverschmutzungen, die beispielsweise von nicht oder nur schwer auflösbaren Schmutzteilchen, wie Spinatreste oder ähnl., die in der Spülflüssigkeit "schwimmen", herrühren, negativ auf das Spülergebnis auswirken. Um auch solche Schmutzpartikel zu erkennen und in Abhängigkeit davon den Programmlauf automatisch zu steuern, weist die Geschirrspülmaschine (1) einen optischen Sensor in Form eines bekannten Trübungssensors (13) auf, welcher mit der Programmsteuerung (P) verbunden zu vorgegebenen Zeitpunkten in den vorerwähnten Programmabschnitten, wie Vorspülen, Reinigen und/oder Zwischenspülen, beispielsweise nach dem Zuführen von Frischwasser in den Spülbehälter (2) jeweils die Trübung der bewegten Spülflüssigkeit feststellt und ein dem ermittelten Verschmutzungsgrad entsprechendes Mess-Signal liefert. Hierfür ist der Trübungssensor (13), welcher aus einem lichtgebenden Element (Leuchtdiode LED), sowie aus einem lichtaufnehmenden Element (Fototransistor) besteht, innerhalb einer Messzone (14) angeordnet, durch welche die auf Verunreinigung zu sensierende Spülflüssigkeit (16), sh. Fig. 2, strömungsberuhigt, d. h. mit mäßiger Bewegung, geleitet wird.

Zur Ausbildung der beruhigten Mess-Strecke ist der Trübungssensor (13) vorteilhaft in der Zuleitung (12) zum oberen Sprüharm (5) angeordnet. Die beruhigte Messzone (14) kann aber auch in der Zuleitung zu einem anderen Sprüharm (3 bzw. 4) der Geschirrspülmaschine (1) installiert werden. Auch ist ggf. die Anordnung der Messzone (14) in einem Bypass oder parallelen Nebenweg zu einer Sprüharm-Zuleitung (11 bzw. 12), in welcher nur ein geringer Teil der Spülflüssigkeit (16) beruhigt fließt, vorteilhaft.

Um sicherzustellen, dass ggf. in der umlaufenden Spülflüssigkeit (16) vorhandene Luftblasen (17) separiert und nicht als Schmutzpartikel detektiert werden können, ist die Messzone (14) mit dem Trübungssensor (13) im waagerecht verlaufenden Teil der Sprüharm-Zuleitung (12) angeordnet und besitzt gegenüber der vorgeschalteten Leitung erfindungsgemäß einen sich stetig vergrößernden Strömungsquerschnitt, wie ausführlich durch Fig. 2 dargestellt ist. Die Querschnittsvergrößerung in Strömungsrichtung der Spülflüssigkeit (16) beruhigt den Flüssigkeitsstrom. Darüber hinaus kombiniert die Messzone (14) eine beruhigte Strömung mit einem Schaum- oder Luftblasenabscheider.

Der vergrößerte Strömungsquerschnitt wird durch einen gegenüber einer horizontalen Ebene (14a) der Messzone (14) zunehmend ansteigenden Leitungsverlauf (Leitungsweg 14b) für die Spülflüssigkeit (16) ausgebildet. In diesem Leitungsweg (14b) sammeln sich die Luftblasen (17) somit oberhalb bzw. außerhalb des Messbereichs des Trübungssensors (13). Hierdurch ist sichergestellt, dass der reine Flüssigkeitstransport in der Ebene (Eu) der Messzone und der Luftoder Schaumblasentransport in der oberen Ebene (Eo) der Einrichtung (13, 14) erfolgt. Der Trübungssensor (13) kann somit den tatsächlichen Verschmutzungsgrad optimal erfassen. Der Querschnittsverlauf der Messzone (14) ist vorzugsweise annähernd trapezförmig ausgebildet, wobei der Trübungssensor (13) im Bereich der größten Querschnittserweiterung in der unteren Ebene (Eu oder Bodenbereich 14a) der Messzone (14) angeordnet ist. Die beschriebene Messzone (14) kann als separates Kunststoffspritzteil einfach gefertigt und montiert werden.

Die beruhigte Messzone (14) kann jedoch auch in einem waagerechten Leitungsweg (12) der Sprüharmversorgung im unteren Gerätebereich oder auch im Wasserleitungsweg (11; 12) vor oder hinter einer drehzahlregelbaren Umwälzpumpe (9) angeordnet werden. Eine drehzahlgeregelte Umwälzpumpe (9) bewirkt bei niedriger Drehzahl vorteilhaft eine besonders beruhigte Strömung vor dem Trübungssensor (13).

Die hier bei einer programmgesteuerten Geschirrspülmaschine beschriebene Einrichtung ist gleichermaßen bei einer per Geräteprogramm steuerbaren Waschmaschine anwendbar.

## Patentansprüche

1. Geschirrspülmaschine mit einer Einrichtung zur Verhinderung einer Schaum- oder Luftblasenansammlung in der strömungsberuhigten Messzone eines im Spülwasserkreislauf angeordneten Trübungssensors,
**dadurch gekennzeichnet,**
**dass** die Messzone (14) mit dem Trübungssensor (13) in einem waagerecht verlaufenden Leitungsweg der Spülflüssigkeit angeordnet ist und gegenüber der vorgeschalteten Zuleitung (12) einen sich stetig vergrößernden Strömungsquerschnitt besitzt.

2. Geschirrspülmaschine nach Anspruch 1,
**dadurch gekennzeichnet,**
**dass** der vergrößerte Strömungsquerschnitt durch einen gegenüber einer horizontalen Ebene (Eu; 14a) der Messzone (14) zunehmend ansteigend verlaufenden Leitungsweg (14b) für die Spülflüssigkeit ausgebildet ist.

3. Geschirrspülmaschine nach den Ansprüchen 1 und 2,
**dadurch gekennzeichnet,**
**dass** der Querschnittsverlauf im Strömungsweg der Spülflüssigkeit eine beruhigte Messzone (14) mit einem Luft- oder Schaumblasentransport in einer oberen Ebene (Eo) und einem davon getrennten Flüssigkeitstransport in einer darunter liegenden Ebene (Eu) bildet.

4. Geschirrspülmaschine nach mindestens einem der Ansprüche 1 bis 3,
**dadurch gekennzeichnet,**
**dass** der Querschnittsverlauf der Messzone (14) annähernd trapezförmig ausgebildet ist.

5. Geschirrspülmaschine nach mindestens einem der Ansprüche 1 bis 4,
**dadurch gekennzeichnet,**
**dass** der Trübungssensor (13) im Bereich der größten Querschnittserweiterung in der unteren Ebene (Eu) der Messzone (14) angeordnet ist.

6. Geschirrspülmaschine nach mindestens einem der Ansprüche 1 bis 5,
**dadurch gekennzeichnet,**
**dass** die beruhigte Messzone (14) in einem parallelgeschalteten Nebenweg einer Spülwasserzuleitung (11 bzw. 12) angeordnet ist.

7. Geschirrspülmaschine nach mindestens einem der Ansprüche 1 bis 6,
**dadurch gekennzeichnet,**
**dass** die beruhigte Messzone (14) in einem waagerechten Leitungsweg (12) der Sprüharmversorgung im unteren Gerätebereich angeordnet ist.

8. Geschirrspülmaschine nach mindestens einem der Ansprüche 1 bis 7,
**dadurch gekennzeichnet,**
**dass** die beruhigte Messzone (14) im Wasserleitungsweg (11; 12) vor oder hinter einer drehzahlregelbaren Umwälzpumpe (9) ausgebildet ist.

## Claims

1. Dishwasher having a device for preventing the accumulation of foam or air bubbles in the calmed measurement area of a turbidity sensor arranged in the rinsing water circuit,
**characterised in that**
the measurement area (14) having the turbidity sensor (13) is arranged in a horizontal section of the conduit for the rinsing fluid and has a continuously increasing flow cross-section by comparison with the upstream supply pipe (12).

2. Dishwasher according to claim 1,
**characterised in that**
the enlarged flow cross-section is formed by a conduit section (14b) for the rinsing fluid which rises at an increasing angle by comparison with a horizontal plane (Eu; 14a) of the measurement area (14).

3. Dishwasher according to claims 1 and 2,
**characterised in that**
the course of the cross-section in the flow path of the rinsing fluid forms a calmed measurement area (14) with air or foam bubbles conveyed in an upper plane (Eo) and separate fluid conveyance in a plane (Eu) lying below said upper plane.

4. Dishwasher according to at least one of claims 1 to 3,
**characterised in that**
the cross-section of the measurement area (14) is designed approximately trapezoid.

5. Dishwasher according to at least one of claims 1 to 4,
**characterised in that**
the turbidity sensor (13) is arranged in the region of the largest cross-sectional widening in the lower plane (Eu) of the measurement area (14).

6. Dishwasher according to at least one of claims 1 to 5,
**characterised in that**
the calmed measurement area (14) is arranged in a subsidiary section, connected in parallel, of a rinsing fluid supply pipe (11 or 12).

7. Dishwasher according to at least one of claims 1 to 6,
**characterised in that**
the calmed measurement area (14) is arranged in a horizontal section (12) of the pipe supplying the spray arm in the lower region of the appliance.

8. Dishwasher according to at least one of claims 1 to 7,
**characterised in that**
the calmed measurement area (14) is formed in the water conduit (11; 12) before or after a variable-speed circulation pump (9).

## Revendications

1. Lave-vaisselle équipé d'un dispositif pour empêcher l'accumulation de mousse ou de bulles d'air dans la zone de mesure à écoulement sans turbulences d'un capteur de turbidité disposé dans le circuit d'eau de lavage,
**caractérisé par le fait**
**que** la zone de mesure (14) contenant le capteur de turbidité (13) est disposée dans un trajet de conduite du liquide de lavage s'étendant horizontalement et possède une section d'écoulement s'agrandissant de manière continue par rapport à la conduite d'amenée (12) placée en amont.

2. Lave-vaisselle selon la revendication 1,
**caractérisé par le fait**
**que** la section d'écoulement agrandie est formée par un trajet de conduite (14b) du liquide de lavage s'élevant progressivement par rapport à un plan horizontal (Eu ; 14a) de la zone de mesure (14).

3. Lave-vaisselle selon les revendications 1 et 2,
**caractérisé par le fait**
**que** la variation de section dans le trajet d'écoulement du liquide de lavage crée une zone de mesure (14) sans turbulences avec un transport de bulles d'air ou de mousse dans un plan supérieur (Eo) et un transport de liquide séparé du premier dans un plan (Eu) situé au-dessous.

4. Lave-vaisselle selon au moins l'une des revendications 1 à 3,
**caractérisé par le fait**
**que** la variation de section de la zone de mesure (14) est approximativement trapézoïdale.

5. Lave-vaisselle selon au moins l'une des revendications 1 à 4,
**caractérisé par le fait**
**que** le capteur de turbidité (13) est disposé dans la région de plus grand élargissement dans le plan inférieur (Eu) de la zone de mesure (14).

6. Lave-vaisselle selon au moins l'une des revendications 1 à 5,
**caractérisé par le fait**
**que** la zone de mesure (14) sans turbulences est disposée dans un trajet secondaire branché en parallèle d'une conduite d'amenée d'eau de lavage (11 ou 12).

7. Lave-vaisselle.selon au moins l'une des revendications 1 à 6,
**caractérisé par le fait**
**que** la zone de mesure (14) sans turbulences est disposée dans un trajet de conduite (12) horizontal de l'alimentation des bras asperseurs dans la partie inférieure de l'appareil.

8. Lave-vaisselle selon au moins l'une des revendications 1 à 7,
**caractérisé par le fait**
**que** la zone de mesure (14) sans turbulences est réalisée dans le trajet de conduite d'eau (11 ; 12) avant ou après une pompe de circulation (9) à vitesse de rotation réglable.
